# FASCICULE DE BREVET EUROPEEN

(11) **EP 1 561 914 B1**
(45) Date de publication et mention de la délivrance du brevet: **25.08.2010**
(21) Numéro de dépôt: 05300062.6
(22) Date de dépôt: 26.01.2005
(51) Int. Cl.: F01L 9/04

(54) **Perfectionnements apportés à un actionneur électromécanique de soupape de moteur à combustion interne**
Elektromagnetischer Hubventilaktuator in einer Brennkraftmaschine
Electromagnetic valve actuator in an internal combustion engine

(30) Priorité: 03.02.2004 FR 0450202
(43) Date de publication de la demande: 10.08.2005
(73) Titulaire: Peugeot Citroën Automobiles SA, 78943 Vélizy-Villacoublay Cedex (FR)
(72) Inventeur: Morin, Cédric, Saint Firmin des Vignes, 45200 Amilly (FR); Sedda, Emmanuel, 95230 Soisy Sous Montmorency (FR); Fageon, Christophe, 92120 Montrouge (FR); Baldi, Christophe, 75011 Paris (FR)
(74) Mandataire: Ménès, Catherine

(56) Documents cités:
- EP-A- 0 405 191
- EP-A- 1 010 866
- EP-A- 1 174 595
- DE-A1- 3 928 066
- US-A1- 2003 080 306

## Description

L'invention est relative à un dispositif de commande de type électromécanique pour l'ouverture et la fermeture de soupapes d'admission et/ou d'échappement pour un moteur thermique, notamment à combustion interne.

Dans un moteur à combustion interne, les soupapes sont ouvertes ou fermées à des moments précis du cycle de fonctionnement. Dans les moteurs les plus courants, la commande de l'ouverture et de la fermeture s'effectue de façon mécanique en fonction de la position du vilebrequin. Ces dernières années, des commandes électromécaniques de soupapes ont été développées qui présentent l'avantage de simplifier la réalisation du moteur et de permettre des durées et des moments d'ouverture et de fermeture des soupapes qui peuvent être choisis à volonté afin d'optimiser les performances du moteur.

De tels dispositifs électromécaniques de commande de soupapes comportent en général une palette, ou plateau, magnétique coopérant avec deux électroaimants et deux ressorts.

A cet effet, la palette est en général solidaire de l'extrémité d'une tige dont l'autre extrémité coopère avec la queue de la soupape. La tige peut aussi être solidaire de la queue de soupape. L'un des électroaimants est prévu pour attirer la palette dans une position telle que la soupape soit en position fermée. Dans cette position, un ressort est comprimé et l'autre détendu, le ressort comprimé étant ensuite utilisé pour repousser la palette vers l'autre position, celle pour laquelle la soupape est en position d'ouverture. La commande de la position de fermeture vers la position d'ouverture est effectuée grâce à l'arrêt de l'alimentation du premier électroaimant et par l'alimentation ultérieure du second électroaimant. En position d'ouverture, le premier ressort est détendu et le second ressort est comprimé. Ce second ressort repousse la palette lors de la commande de la position d'ouverture vers la position de fermeture.

Pour limiter la consommation de courant de l'actionneur de soupape, l'un et/ou l'autre des électroaimants est de type polarisé, c'est-à-dire qu'on prévoit un aimant permanent dans le circuit magnétique de l'un et/ou de l'autre des électroaimants. Dans ce cas, le maintien de la soupape dans une position d'ouverture et/ou de fermeture ne nécessite aucun courant.

Un tel dispositif est décrit dans le document EP 405191 A1.

L'invention vise à améliorer la sécurité de fonctionnement d'un tel dispositif de commande de soupape. Elle a également pour but d'augmenter les possibilités de commander un actionneur de soupape.

L'actionneur de soupape selon l'invention est caractérisé en ce que l'électroaimant destiné à commander la fermeture de la soupape est du type polarisé et est tel que la soupape est maintenue en position fermée par le seul effet de l'aimant (ou des aimants) du circuit magnétique, sans alimentation en courant de la bobine correspondante, et en ce que l'électroaimant destiné à commander l'ouverture est tel qu'il nécessite un courant d'alimentation de la bobine correspondante pour maintenir la soupape en position de pleine ouverture.

Dans ces conditions, en cas de défaillance de la bobine de l'électroaimant de commande d'ouverture, la palette, sous l'effet du ressort associé à la position d'ouverture, vient se positionner entre les deux électroaimants et la soupape peut être fermée grâce à l'électroaimant de commande de fermeture.

Ainsi, dans ce cas de défaillance de la bobine de l'électroaimant de commande d'ouverture, le moteur peut être arrêté à soupape fermée. On sait en effet qu'un moteur arrêté à soupapes fermées assure un freinage ou blocage lorsque le véhicule est à l'arrêt. Par ailleurs, le moteur peut continuer à tourner avec un fonctionnement dégradé, puisque la soupape ne peut pas rester en position complètement ouverte.

En cas de défaillance de la bobine de l'électroaimant de commande de fermeture, il est également possible de fermer la soupape en agissant sur le courant de la bobine de l'électroaimant de commande d'ouverture de façon telle que la palette soit repoussée vers l'électroaimant polarisé de commande de fermeture. Dans cette hypothèse de défaillance, la soupape reste également fermée, ce qui est également favorable à la sécurité.

Dans les deux cas de défaillance, pour commander la soupape vers la position fermée, il est nécessaire de prévoir un organe de détection de défaillance, par exemple un organe de détection de l'intensité du courant traversant chacune des bobines des électroaimants.

Dans une réalisation, l'électroaimant de commande d'ouverture est du type non-polarisé, c'est-à-dire dépourvu d'aimant permanent. En variante, cet électroaimant de commande d'ouverture est du type polarisé, c'est-à-dire avec un aimant permanent ; cependant, dans ce cas, l'aimant permanent doit être tel qu'il ne permet pas le blocage de la palette en position complètement ouverte quand le courant de la bobine correspondante est nul, et cela quelle que soit la température.

Les bobines des deux électroaimants peuvent être en série ou en parallèle ou indépendantes l'une de l'autre. Quand les bobines sont en parallèle, si l'une des bobines est en circuit ouvert (du fait d'une panne), elle ne perturbe pas le fonctionnement de l'autre bobine. On préférera le montage des bobines en parallèle au montage des bobines en série car la déconnexion d'une bobine est plus probable qu'un court-circuit.

L'invention concerne, de façon générale, un dispositif d'actionnement de soupape pour moteur à combustion interne comprenant un organe lié à la soupape et déplaçable selon une course pour laquelle, à une extrémité de cette course, la soupape est en position fermée et à une autre extrémité de la course , cette soupape est en position ouverte, la commande du déplacement s'effectuant à l'aide d'un premier et d'un second électroaimants et de moyens à ressort(s) de façon telle que l'organe soit à proximité d'un premier électroaimant pour la position fermée de la soupape et à proximité du second électroaimant pour la position ouverte de la soupape, le dispositif étant tel que le premier électroaimant est du type polarisé avec un aimant permanent permettant de maintenir l'organe dans la position correspondant à la fermeture de la soupape en l'absence de courant dans la bobine de ce premier électroaimant, et que le second électroaimant est tel que la position d'ouverture est maintenue pour un courant non nul dans la bobine de ce second électroaimant.

Ce dispositif est caractérisé en ce qu'il comporte un moyen de détection du fonctionnement des bobines des électroaimants et un moyen de sécurité pour, en cas de défaillance de l'une des bobines, appliquer à la bobine de l'électroaimant non défaillant, un courant permettant de positionner la soupape en position de fermeture.

Dans une réalisation, le moyen de sécurité comporte un moyen pour, en cas de défaillance de la bobine du premier électroaimant, appliquer à la bobine du second électroaimant un courant tel que l'organe soit repoussé vers le premier électroaimant.

De préférence, pour limiter la consommation en courant, le second électroaimant est du type polarisé, l'aimant permanent de ce second électroaimant présentant un champ magnétique d'une valeur insuffisante pour s'opposer à l'effet inverse des moyens à ressort quand l'organe se trouve dans la position ouverte de la soupape.

En variante, le second électroaimant est dépourvu d'aimant permanent.

Dans une réalisation, le dispositif comporte un moyen pour faire passer la soupape de la position de fermeture à la position d'ouverture, qui comprend un moyen pour appliquer à la bobine du premier électroaimant une impulsion de défluxage s'opposant à l'effet de l'aimant permanent de ce premier électroaimant.

Dans une réalisation, la bobine du premier électroaimant et la bobine du second électroaimant sont en parallèle.

L'invention concerne aussi un moteur comportant un dispositif tel que défini ci-dessus.

D'autres caractéristiques et avantages de l'invention apparaîtront avec la description de certains de ses modes de réalisation, celle-ci étant effectuée en se référant aux dessins annexés sur lesquels :
la figure 1 est un schéma de dispositif d'actionnement de soupape selon un premier mode de réalisation,
la figure 2 est un schéma analogue à celui de la figure 1, mais pour une variante, et
les figures 3a et 3b sont des diagrammes illustrant le fonctionnement de l'actionneur représenté sur les figures 1 et 2.

Sur la figure 1, on a représenté une réalisation d'actionneur selon l'invention dans lequel on prévoit, d'une part, un électroaimant de commande de fermeture du type polarisé, avec un aimant permettant de bloquer la soupape en position fermée en l'absence de courant dans la bobine correspondante de l'électroaimant et, d'autre part, un électroaimant de commande d'ouverture, également de type polarisé, mais l'aimant ne permet pas, à lui seul, de maintenir la soupape en position d'ouverture.

Ainsi, sur cette figure 1, on a représenté une palette ou plateau magnétique 10 solidaire d'une tige 12 coopérant avec une queue 14 d'une soupape 16.

L'électroaimant 18 de commande de fermeture comporte un circuit magnétique 20, un aimant permanent 22 et une bobine de commande 24.

***L'électroaimant 26 de commande d'ouverture comporte un circuit magnétique 28, un aimant permanent 30 et une bobine de commande 32.

Un ressort 36 entoure la queue de soupape 14. Il est disposé de façon telle qu'il soit comprimé quand la soupape 16 est en position d'ouverture (vers le bas sur la figure 1) et détendu dans le cas où la soupape 16 est en position de fermeture (vers le haut dans la représentation de la figure 1).

De même, un ressort 38 entoure la tige 12 et est disposé de façon telle qu'il soit comprimé quand la soupape est en position de fermeture et détendu quand la soupape est en position d'ouverture.

L'aimant 30 a été représenté avec une épaisseur infé-rieure à celle de l'aimant 22 de l'électroaimant 18 afin de montrer que l'effet d'attraction qu'il exerce est sensiblement inférieur à celui de cet aimant 22.

Lorsque l'actionneur représenté sur la figure 1 fonctionne normalement (sans défaillance), le plateau 10 est attiré vers le circuit magnétique 20 grâce à l'alimentation de la bobine 24 et à l'effet de l'aimant permanent 22. Le courant dans la bobine 24 est nul quand la soupape est en position fermée car l'aimant 22 suffit à maintenir le plateau 10 contre le circuit magnétique 20. Dans cette position, le ressort 36 est détendu et le ressort 38 est comprimé.

Pour passer de la position de fermeture à la position d'ouverture, on prévoit un courant de défluxage dans la bobine 24 qui s'oppose à l'effet de l'aimant permanent 22, c'est-à-dire à un courant de sens contraire à celui qui est utilisé pour attirer le plateau 10 vers le circuit 20.

Grâce à l'effet de ce courant de défluxage et à l'effet du ressort 38, le plateau 10 se dirige vers le circuit 28. Ensuite, la bobine 32 est alimentée pour attirer le plateau 10 vers le circuit 28. L'aimant permanent 30 présente des caractéristiques insuffisantes pour que le plateau 10 soit appliqué contre le circuit 28 en cas de courant nul dans la bobine 32. Cependant, la présence de cet aimant 30 permet de minimiser le courant circulant dans cette bobine 32.

En cas de panne de la bobine 32, par exemple détectée par une absence permanente de courant dans cette bobine, le plateau 10 est poussé en position intermédiaire entre les deux circuits 20 et 28 par l'effet du ressort 38. La soupape peut ensuite être fermée, pour maintenir le moteur en position de sécurité, en alimentant temporairement la bobine 24 afin que le plateau 10 reste appliqué contre le circuit 20.

En cas de défaillance de la bobine 24, cette défaillance pouvant être également détectée par une absence de courant malgré une commande d'alimentation, on applique à la bobine 32 un courant qui permet de repousser le plateau vers le circuit 20 et donc de commander la position de la soupape 16 en position fermée. La soupape 16 peut alors rester dans cette position grâce à l'effet de l'aimant permanent 22.

Ainsi, quelle que soit la bobine défaillante, la soupape peut être maintenue en position fermée.

La figure 3a est un diagramme sur lequel on a représenté des efforts (EF) en ordonnées et des valeurs d'entrefer (E) en abscisses, l'entrefer nul correspondant au plateau 10 appliqué contre le circuit magnétique 20.

La courbe 40 représente l'effort exercé par l'électro-aimant 18 quand l'intensité du courant électrique dans la bobine 24 est nulle, c'est-à-dire l'effort exercé principalement par l'aimant 22. La courbe 42 représente les efforts des ressorts qui s'exercent en sens contraire sur le plateau 10. On voit ainsi qu'à faible entrefer, l'effort de l'aimant 22 dépasse celui des ressorts, ce qui permet de maintenir le plateau 10 contre le circuit magnétique 20.

Le diagramme de la figure 3b correspond au fonctionnement de l'électroaimant 26 lorsque l'intensité du courant dans la bobine 32 est nulle. Ainsi en abscisse, l'entrefer nul correspond à la position pour laquelle le plateau 10 est appliqué contre le circuit magnétique 28. La courbe 44 représente l'effort exercé par l'aimant 30 et la courbe 46 représente l'effort antagoniste des ressorts. On voit ainsi que l'effort 46 des ressorts est toujours supérieur à l'effort 44 exercé par l'aimant permanent 30, en cas de nullité de l'intensité du courant dans la bobine 32.

Le mode de réalisation représenté sur la figure 2 se distingue seulement de celui représenté sur la figure 1 par le fait que l'électroaimant 26 est dépourvu d'aimant permanent.

Le fonctionnement dans ce cas est analogue à celui décrit ci-dessus pour la figure 1. La seule différence, représentée sur la figure 3b, est que la courbe 44_{₁}, en cas de nullité du courant dans la bobine 32, est confondue avec l'axe des abscisses, c'est-à-dire que l'électroaimant n'exerce aucun effort sur le plateau 10.

## Revendications

1. Dispositif d'actionnement de soupape pour moteur à combustion interne comprenant un organe (10) lié à la soupape et déplaçable selon une course pour laquelle, à une extrémité de cette course, la soupape est en position fermée et à une autre extrémité de la course , cette soupape est en position ouverte, la commande du déplacement s'effectuant à l'aide d'un premier (18) et d'un second (26) électroaimants et de moyens à ressort(s) (36, 38) de façon telle que l'organe (10) soit à proximité d'un premier électroaimant pour la position fermée de la soupape et à proximité du second électroaimant pour la position ouverte de la soupape, ledit premier électroaimant étant du type polarisé avec un aimant permanent (22) permettant de maintenir l'organe (10) dans la position correspondant à la fermeture de la soupape en l'absence de courant dans la bobine de ce premier électroaimant, et le second électroaimant étant tel que la position d'ouverture de la soupape est maintenue pour un courant non nul dans la bobine (32) de ce second électroaimant, **caractérisé en ce qu'**il comporte un moyen de détection du fonctionnement des bobines des électroaimants et un moyen de sécurité pour, en cas de défaillance de l'une des bobines, appliquer à la bobine de l'électroaimant non défaillant, un courant permettant de positionner la soupape en position de fermeture.

2. Dispositif selon la revendication 1 **caractérisé en ce que** le second électroaimant est du type polarisé, l'aimant permanent de ce second électroaimant présentant un champ magnétique d'une valeur insuffisante pour s'opposer à l'effet inverse des moyens à ressort quand l'organe (10) se trouve dans la position ouverte de la soupape.

3. Dispositif selon la revendication 1 **caractérisé en ce que** le second électroaimant est dépourvu d'aimant permanent.

4. Dispositif selon la revendication 1 **caractérisé en ce que** le moyen de sécurité comporte un moyen pour, en cas de défaillance de la bobine du premier électroaimant, appliquer à la bobine du second électroaimant un courant tel que l'organe (10) soit repoussé vers le premier électroaimant.

5. Dispositif selon l'une des revendications précédentes, **caractérisé en ce qu'**il comporte un moyen pour faire passer la soupape de la position de fermeture à la position d'ouverture, qui comprend un moyen pour appliquer à la bobine du premier électroaimant une impulsion de défluxage s'opposant à l'effet de l'aimant permanent de ce premier électroaimant.

6. Moteur comportant un dispositif selon l'une des revendications 1 à 5.

## Claims

1. Device for actuating a valve for an internal combustion engine, comprising a member (10) connected to the valve and able to move over a travel for which, at one end of this travel, the valve is in the closed position and at another end of the travel this valve is in the open position, the command to move being given using a first (18) and a second (26) electromagnet and spring-loaded means (36, 38) such that the member (10) is near to a first electromagnet for the valve-closed position and near to the second electromagnet for the valve-open position, the said first electromagnet being of the polarized type with a permanent magnet (22) allowing the member (10) to be kept in the position corresponding to the valve-closed position in the absence of current in the coil of this first electromagnet, and the second electromagnet being such that the valve-open position is maintained for a non-zero current in the coil (32) of this second electromagnet, **characterized in that** it comprises means of detecting the operation of the coils of the electromagnets and a safety means which, should one of the coils fail, applies to the coil of the electromagnet that has not failed a current that allows the valve to be put into the closed position.

2. Device according to Claim 1, **characterized in that** the second electromagnet is of the polarized type, the permanent magnet of this second electromagnet having a magnetic field that is not strong enough to oppose the reverse effect of the spring-loaded means when the member (10) is in the valve-open position.

3. Device according to Claim 1, **characterized in that** the second electromagnet has no permanent magnet.

4. Device according to Claim 1, **characterized in that** the safety means comprises a means which, in the event of the failure of the coil of the first electromagnet, applies to the coil of the second electromagnet a current such that the member (10) is pushed back towards the first electromagnet.

5. Device according to one of the preceding claims, **characterized in that** it comprises a means for moving the valve from the closed position into the open position and which comprises a means for applying to the coil of the first electromagnet a defluxing pulse that opposes the effect of the permanent magnet of this first electromagnet.

6. Engine comprising a device according to one of claims 1 to 5.

## Patentansprüche

1. Ventilbetätigungsvorrichtung für einen Verbrennungsmotor, die ein Organ (10) enthält, das mit dem Ventil verbunden und gemäß einem Hub verschiebbar ist, bei dem an einem Ende dieses Hubs das Ventil in der geschlossenen Stellung und an einem anderen Ende des Hubs dieses Ventil in offener Stellung ist, wobei die Steuerung der Verschiebung mit Hilfe eines ersten (18) und eines zweiten (26) Elektromagnets und von Einrichtungen mit Feder(n) (36, 38) erfolgt, derart, dass das Organ (10) sich für die geschlossene Stellung des Ventils in der Nähe eines ersten Elektromagnets und für die offene Stellung des Ventils in der Nähe des zweiten Elektromagnets befindet, wobei der erste Elektromagnet vom polarisierten Typ mit einem Dauermagnet (22) ist, der es ermöglicht, das Organ (10) in Abwesenheit von Strom in der Spule dieses ersten Elektromagnets in der dem Schließen des Ventils entsprechenden Stellung zu halten, und der zweite Elektromagnet so ist, dass die Öffnungsstellung des Ventils für einen Strom ungleich Null in der Spule (32) dieses zweiten Elektromagnets aufrechterhalten wird, **dadurch gekennzeichnet, dass** sie eine Einrichtung zur Erfassung des Betriebs der Spulen der Elektromagnete und eine Sicherheitseinrichtung aufweist, um bei einem Ausfall einer der Spulen an die Spule des nicht ausgefallenen Elektromagnets einen Strom anzulegen, der es ermöglicht, das Ventil in der Schließstellung zu positionieren.

2. Vorrichtung nach Anspruch 1, **dadurch gekennzeichnet, dass** der zweite Elektromagnet vom polarisierten Typ ist, wobei der Dauermagnet dieses zweiten Elektromagnets ein Magnetfeld mit einem Wert aufweist, der nicht ausreicht, um der engegengesetzten Wirkung der Federeinrichtungen entgegenzuwirken, wenn das Organ (10) sich in der offenen Stellung des Ventils befindet.

3. Vorrichtung nach Anspruch 1, **dadurch gekennzeichnet, dass** der zweite Elektromagnet keinen Dauermagnet aufweist.

4. Vorrichtung nach Anspruch 1, **dadurch gekennzeichnet, dass** die Sicherheitseinrichtung eine Einrichtung aufweist, um bei einem Ausfall der Spule des ersten Elektromagnets an die Spule des zweiten Elektromagnets einen solchen Strom anzulegen, dass das Organ (10) zum ersten Elektromagnet zurückgestoßen wird.

5. Vorrichtung nach einem der vorhergehenden Ansprüche, **dadurch gekennzeichnet, dass** sie eine Einrichtung aufweist, um das Ventil von der Schließstellung in die Öffnungsstellung übergehen zu lassen, die eine Einrichtung enthält, um an die Spule des ersten Elektromagnets einen Feldschwächungsimpuls anzulegen, der der Wirkung des Dauermagnets dieses ersten Elektromagnets entgegenwirkt.

6. Motor, der eine Vorrichtung nach einem der Ansprüche 1 bis 5 aufweist.
